# EUROPÄISCHE PATENTSCHRIFT

(11) **EP 1 355 380 B1**
(45) Veröffentlichungstag und Bekanntmachung des Hinweises auf die Patenterteilung: **14.09.2005**
(21) Anmeldenummer: 03008454.5
(22) Anmeldetag: 11.04.2003
(51) Int. Cl.: H01R 4/48

(54) **Leiter-Anschlussklemme**
Conductor terminal
Borne de raccordement pour un conducteur

(30) Priorität: 12.04.2002 DE 20205805 U
(43) Veröffentlichungstag der Anmeldung: 22.10.2003
(73) Patentinhaber: Bals Elektrotechnik GmbH & Co. Kg, 57399 Kirchhundem-Albaum (DE)
(72) Erfinder: Schepe, Walter, 57399 Kirchhundem (DE)
(74) Vertreter: Zwirner, Gottfried

(56) Entgegenhaltungen:
- DE-C- 19 833 610
- DE-U- 9 415 076
- PATENT ABSTRACTS OF JAPAN vol. 018, no. 419, 5. August 1994 (1994-08-05) & JP 06 132042 A (NIPPON TELEGR & TELEPH), 13. Mai 1994 (1994-05-13)

## Beschreibung

Die Erfindung bezieht sich auf eine Leiter-Anschlussklemme mit einem Kontaktteil und einer Klemmfeder nach dem Oberbegriff des Anspruches 1.

Bei einer schraubenlosen Anschluss- und/oder Verbindungsklemme (DE A 26 19 035) weist das Kontaktteil eine Queröffnung auf, die als Schlitz ausgebildet ist, und die Klemmfeder besitzt an einem Ende eine fensterartige Ausnehmung mit Klemmschenkel, der das Kontaktteil mit Eingriff in den Schlitz umgreift, während das andere Ende der Klemmfeder in einen weiteren Schlitz des Kontaktteils eingreift, um die Klemmfeder am Kontaktteil zu befestigen. Der Klemmschenkel ist in dem Queröffnungs-Schlitz so geführt, dass er eine eingeführte Leitung gegen die Wandung des Kontaktteils pressen kann. Eine derartige Anschlussklemme ist nicht leicht zu fertigen und zu montieren.

Es sind schraubenlose Anschlussklemmen unter Verwendung einer Käfigzugfeder bekannt (DE A 27 06 482, DE A 34 18 536, DE U 94 15 076 sowie DE A 0 632 529), bei der das eine Federende in die fensterartige Aussparung des anderen Federendes eingreift, um eine gespannte Federschleife zu bilden. Die Befestigung der Klemmfeder am Kontaktteil kann über ein am Kontaktteil angebrachtes L-förmiges Kontaktstück erfolgen, welches ein zusätzliches Teil darstellt, was einen gewichtigen Kostenfaktor bei einem Massenartikel darstellt.

Bei einer weiteren Anschlussklemme (DE 198 33 610 C1) weist die Klemmfeder eine Spannhülse auf, mit der sie in einer Querbohrung des Kontaktteils eindrückbar und einspannbar ist. Der Herstellungsaufwand dieser Anschlussklemme ist nicht unbeträchtlich.

Aus JP 6-132042A in "Patents Abstract of Japan" E-1589 Aug. 5, 1994, Band 18, Nr. 419, sind Leiteranschlussklemmen nach dem Oberbegriff des Anspruches 1 bekannt, die zum Verbinden von zwei zueinander fluchtenden Leitungen dienen. Als Kontaktteil ist eine U-förmige Kupplungsschiene mit zwei Bügelfedern vorgesehen, deren Klemmschenkel jeweils mit einer Aussparung und einem lappenartigen Klemmteil versehen sind, die jeweils durch Schlitze in den U-Schienen hindurch reichen und eine Ader innerhalb des U festklemmen. Die U-förmige Kupplungsschiene bietet keine bohrungsartige Leitereinführungsausnehmung und der Schlitz für den Klemmschenkel keine kanalartige Queröffnung, da die Seitenwangen-Wandteile des Kontaktteils nicht um die Leitereinführungsöffnung und die schlitzförmige Queröffnung herumreichen.

Der Erfindung liegt die Aufgabe zugrunde, eine Leiter-Anschlussklemme zu schaffen, die einfach und billig herzustellen und zu montieren ist und die sich zum Einbau in elektrische Steckvorrichtungen eignet. Die gestellte Aufgabe wird aufgrund der Merkmale des Anspruches 1 gelöst und durch die weiteren Merkmale der abhängigen Ansprüche ausgestaltet und weiterentwickelt.

Im einzelnen durchzieht eine kanalartige Queröffnung das Kontaktteil und bildet eine Führung für den Klemmschenkel der Klemmfeder, die eine Durchtrittsöffnung für den festzuklemmenden Leiter aufweist. Die Klemmfeder kann in eine Stellung gebracht werden, in der die Durchtrittsöffnung zu der Leitereinführungsausnehmung fluchtet, und in dieser Stellung wird der Leiter eingeführt und durch Loslassen der Klemmfeder festgeklemmt. Die Zugkraft auf den Klemmschenkel wird durch die Klemmfeder aufgebracht, die sich mit ihrem Anlageschenkel auf der Außenseite des Kontaktteils abstützt, so dass kein zusätzlicher Schlitz oder eine Bohrung zur Aufnahme eines Befestigungsmittels der Klemmfeder benötigt wird.

In einer bevorzugten Ausführungsform der Erfindung wird als Klemmfeder eine dreieckförmig gebogene Bügelfeder verwendet, die zu einer Schleife gebogen ist, wobei das Ende des Klemmschenkels über das Ende des Anlageschenkels hinweg reicht. Der Winkel zwischen diesem Klemmschenkel und dem Anlageschenkel beträgt etwa 85 bis 60° entsprechend der Neigung der Querbohrung zur Achse des Kontaktteils. Der Klemmschenkel geht in den Spannschenkel mit einen Bogen über, und ein weiterer Bogen leitet vom Spannschenkel in den Anlageschenkel über. Der Winkel des Spannschenkels zu dem Klemmschenkel bzw. zu dem Anlageschenkel beträgt im Großen und Ganzen 45° ± 15°.

Mit dem Kontaktteil als stiftartiges oder buchsenartiges Kontaktelement ist die Leiteranschlussklemme vor allem zum Einbau in elektrische Steckvorrichtungen geeignet. Ein solches Kontaktelement mit der Leitereinführungsausnehmung in Achsrichtung des Elements und einer Queröffnung kann in einem einzelnen Automaten hergestellt werden. Die Klemmfeder wird an dem Kontaktelement vormontiert, und ein Kontaktbetätiger sorgt dafür, dass die Klemmfeder in eine Stellung gebracht werden kann, die für ein rasches Anschließen eines Leiters vorbereitet ist.
Die Erfindung wird anhand der Zeichnung beschrieben.
Dabei zeigt:
- Fig. 1: einen Längsschnitt durch eine Klemmfeder,
- Fig. 2: eine Ansicht von oben auf die Klemmfeder,
- Fig. 3: eine Anschlussklemme mit montierter Klemmfeder, teilweise geschnitten und mit einem Rastschieber,
- Fig. 4: eine Ansicht von oben auf die Anschlussklemme,
- Fig. 5: ein Kontaktelement mit Klemmfeder und Betätigungshebel in einer ersten Stellung,
- Fig. 6: in einer zweiten Stellung und
- Fig. 7: mit montiertem Leiter.

Fig. 1 zeigt eine Klemmfeder 1, die drei Schenkel aufweist, nämlich einen Klemmschenkel 2 mit ovaler oder D-förmiger Fensteröffnung 5, einen Spannschenkel 3, der über einen Spannbogen 8 mit dem Klemmschenkel 2 verbunden ist, und einen Anlageschenkel 4, der über einen weiteren Spannbogen 8 mit dem Spannschenkel 3 verbunden ist. Der Anlageschenkel 4 ist zur Anpassung an die Rundung eines Kontaktteils 10 gewölbt, um satt an diesem anzuliegen. Ferner kann ein Fortsatz 4a (Fig. 5 bis 7) am Anlageschenkel 4 vorgesehen sein, der in die Fensteröffnung 5 hineinreicht, um die Klemmfeder 1 in ihrer Ausgangsstellung (Fig. 5) zu stabilisieren. Im entspannten Zustand hat die dargestellte Klemmfeder einen eingeschlossenen Winkel zwischen den Schenkeln 2 und 3 von 45°. Von diesem Wert kann nach oben und unten abgewichen werden.

Das Kontaktteil 10 (Fig. 3 und 4) ist als Kontaktstift oder Kontaktbuchse ausgebildet und weist einen Anschlusskopf 11 auf, der ein Leitereinführungsausnehmung 12 sowie eine Queröffnung 13 besitzt. Die Ausnehmung 12 sitzt mittig oder außermittig zur Längsachse der Anschlussklemme, so dass gleiche oder unterschiedlich dicke Anlage-Wandteile 14 und 15 entstehen. Die Queröffnung 13 durchdringt das Kontaktteil 10 kanalartig, mit einem langlochartigen Querschnitt. Die Ausnehmung 12 und die Queröffnung 13 schneiden einander, wie am besten aus Fig. 3 und 4 ersichtlich, wobei seitlich von der Queröffnung 13 Seitenwangen-Wandteile 16, 17 stehenbleiben, welche die Stabilität des Kopfes 11 der Anschlussklemme sicherstellen. Der Schnittwinkel zwischen den Öffnungen 12 und 13 kann 90° oder weniger betragen, wobei bei einem Klemmfederwinkel von 45° zwischen den Schenkeln 2 und 3 der Klemmfeder der Kanalschrägungswinkel, gemessen zwischen der Senkrechten auf die Hauptachse und der Symmetrieachse der Queröffnung 13, im Bereich von 5 bis 30° liegen kann. Der Bereich von 10 bis 20° wird für diesen Kanalschrägungswinkel bevorzugt. Ein ausgeführtes Beispiel hatte einen Schrägungswinkel von 12°30'.

In den Fig. 3 und 5 bis 7 sind Einbaubeispiele für die neue Anschlussklemme skizziert. Die Köpfe 11 der Anschlussklemmen sitzen in einer Halteplatte 36, welche Hohlräume 37 zur jeweiligen Aufnahme eines Kopfes 11 der Anschlussklemmen aufweist. Zu den Hohlräumen 37 führen erste Zugangsöffnungen 38 und zweite Zugangsöffnungen 39. Die ersten Zugangsöffnungen 38 fluchten zu den Ausnehmungen 12 und die zweiten Zugangsöffnungen 39 nehmen jeweils einen Kontaktbetätiger 40 auf. Die jeweiligen Kontaktbetätiger 40 sind in Fig. 3 als Rastschieber mit einer tieferen Aussparung 41 und einer kleineren Aussparung 42 ausgebildet. Der Umriss der Aussparung 41 folgt in etwa dem Umriss des Spannschenkels 3 und einem Abschnitt des Spannbogens 4 der Klemmfeder 1. Wenn der Kontaktbetätiger 40 seine obere Stellung einnimmt, bei der er mit seiner Aussparung 42 die Klemmfeder 1 maximal in die Queröffnung 13 hineindrückt, fluchtet die Fensteröffnung 5 mit der Ausnehmung 12. Dies stellt die Spannstellung der Klemmfeder dar, in der das Gerät an den Kunden geliefert wird.

Die Montage des Leiters 20 an die Anschlussklemme 10 erfolgt dadurch, dass das abisolierte Ende 21 des Leiters 20, das im dargestellten Fall der Fig. 7 aus einem Drahtbündel besteht, in die Ausnehmung 12 und durch die Fensteröffnung 5 hindurch geschoben wird. Danach wird die Klemmfeder 1 losgelassen und der Rand der Fensteröffnung 5 drängt die Leiterdrähte 21 gegen die Innenseite des Wandabschnittes 14, hauptsächlich im Bereich der eintrittsseitigen Queröffnung 13. Die einzelnen Drähte 21 verteilen sich entlang der zylindrischen Wandinnenseite der Wand 14 und werden gegen diese gepresst, so dass ein guter Stromübergang zwischen dem Leiter 20 und dem Kontaktteil 10 zu erwarten ist.

Die Fig. 5 bis 7 zeigen eine zweite Ausführungsform des Kontaktbetätigers 40. Dieser besteht aus einem Rasthebel, der über eine Raststelle 45 geschwenkt werden kann, um die Klemmfeder 1 in ihrer Vorbereitungsstellung zur Leiteraufnahme zu halten, wie in Fig. 6 dargestellt. In dieser Stellung fluchten die Öffnung 5 im Klemmschenkel 2 und die Ausnehmung 12 im Kontaktelement 10 zueinander, so dass ein Leiter 20 eingeführt und nach Rückschwenken des Hebels 40 geklemmt werden kann, wie Fig. 7 zeigt.

Während die Verwendung von Kontaktbetätigern 40 bevorzugt wird, ist es auch möglich, solche Kontaktbetätiger fortzulassen und die Klemmfedern bei der Montage der Leiter 20 durch jeweils einen länglichen Gegenstand, beispielsweise einen Schraubendreher, zusammenzudrücken, um die Fluchtung zwischen der Fensteröffnung 5 und der Ausnehmung 12 herbeizuführen.

## Patentansprüche

1. Leiter-Anschlussklemme mit folgenden Merkmalen:
ein Kontaktteil (10) mit einer Leitereinführungsausnehmung (12) und mit einer Queröffnung (13), welche die Leitereinführungsausnehmung (12) schneidet;
eine Klemmfeder (1), die drei Schenkel (2, 3, 4) aufweist, nämlich einen Klemmschenkel (2) mit einer Durchtrittsöffnung (5), einen Spannschenkel (3) und einen Anlageschenkel (4), wobei der Klemmschenkel (2) in der Queröffnung (13) verschiebbar sitzt und in einer Spannstellung für die Klemmfeder (1) die Durchtrittsöffnung (5) in Ausrichtung zu der Leitereinführungsausnehmung (12) darbietet, so dass der Leiter (20) eingeführt werden kann,
wobei Seitenwangen-Wandteile (14-17) an der Leitereinführungsausnehmung (12) und an der Queröffnung (13) des Kontaktteils (10)vorhanden sind sowie einer dieser Wandteile, als Anlage-Wandteil (14) bezeichnet, dem Anlageschenkel (4) der Klemmfeder (1) benachbart ist; und
wobei der Spannschenkel (3) in seiner Freigabestellung den Klemmschenkel (2) in Richtung des Anlage-Wandteiles (14) zieht, um einen eingeführten Leiter (20) festzuklemmen,
**dadurch gekennzeichnet,**
**dass** das Kontaktteil (10) als stiftartiges oder buchsenartiges Kontaktelement für einen Verbinder ausgebildet ist,
**dass** die Queröffnung (13) des Kontaktelements das Kontaktelement (10) kanalartig und in Bewegungsrichtung des Klemmschenkels (2) durchdringt,
wobei die Seitenwangen-Wandteile (14 - 17) um die Leitereinführungsausnehmung (12) und um die Queröffnung (13) des Kontaktteiles herum stehen bleiben, und
**dass** die Queröffnung (13) eine Führung für den Klemmschenkel (2) der Klemmfeder (1) bildet, bis die Leiteraufnahme-Bereitschaftsstellung erreicht ist, in der die Durchtrittsöffnung (5) zu der Leitereinführungsöffnung (12) fluchtet,
wonach ein in die Leitereinführungsausnehmung (12) und durch die Durchtrittsöffnung (5) geschobener Leiter (21) vom Rand der Durchtrittsöffnung (5) gegen die Wandung des Kontaktteils (10) gepresst werden kann.

2. Leiter-Anschlussklemme nach Anspruch 1,
**dadurch gekennzeichnet, dass** die kanalartige Queröffnung (13) einen langlochartigen Querschnitt aufweist und schräg zur Hauptlängsachse der Leiter-Anschlussklemme verläuft, wobei die Querbohrung (13) und der Anlage-Wandteil (14) einen Schrägungswinkel kleiner 90° einnehmen.

3. Leiter-Anschlussklemme nach Anspruch 1 oder 2,
**dadurch gekennzeichnet, dass** der Anlageschenkel (4) in Anpassung zu der Rundung des Kontaktelements (10) gewölbt ist.

4. Leiter-Anschlussklemme
nach einem der Ansprüche 1 bis 3,
**dadurch gekennzeichnet, dass** die Durchtrittsöffnung (5) des Klemmschenkels (2) der Klemmfeder (1) einen ovalen oder D-förmigen Querschnitt aufweist.

5. Leiter-Anschlussklemme
nach einem der Ansprüche 1 bis 4,
**dadurch gekennzeichnet, dass** der Anlageschenkel (4) einen in die Fensteröffnung (5) hineinreichenden Fortsatz (4a) aufweist.

6. Leiter-Anschlussklemme
nach einem der Ansprüche 1 bis 5,
**dadurch gekennzeichnet, dass** die Achse der Leitereinführungsausnehmung (12) versetzt zur Achse des Kontaktteils (10) verläuft, wobei der Anlage-Wandteil (14) dicker als der diesem gegenüber liegende Wandteil (15) ausgebildet ist.

7. Leiter-Anschlussklemme
nach einem der Ansprüche 1 bis 6,
**dadurch gekennzeichnet, dass** der Klemmschenkel (2) und der Spannschenkel (3) über einen Spannbogen (8) miteinander verbunden sind und einen Winkel im Bereich von 30° bis 60° zueinander einnehmen und dass der Anlageschenkel (4) im Winkelbereich von 85° bis 60° zu dem Klemmschenkel (2) angeordnet ist.

8. Leiter-Anschlussklemme
nach einem der Ansprüche 1 bis 7,
**dadurch gekennzeichnet, dass** jeder Klemmfeder (1) ein Kontaktbetätiger (40) zugeordnet ist, der zwei Stellungen einnehmen kann, eine Spannstellung für die Klemmfeder (1), in welcher ein anzuschließender Leiter (20) durch die Durchtrittsöffnung (5) des Klemmschenkels (2) und in die Leitereinführungsausnehmung (12) hinein geschoben werden kann, und eine Federfreigabestellung, in welcher die Klemmfeder (1) den eingeführten Leiter (20) gegen die Wand (14) der Leitereinführungsausnehmung (12) klemmt, und
dass Rastmittel (42; 45) vorgesehen sind, um die Spannstellung der Klemmfeder (1) für die Leiteraufnahme-Bereitschaftsstellung aufrecht zu erhalten.

9. Leiter-Anschlussklemme nach Anspruch 8,
**dadurch gekennzeichnet, dass** der Kontaktbetätiger (40) ein Rastschieber mit einer tieferen Aussparung (41) und einer kleineren Aussparung (42) ist, wobei diese Aussparungen (41, 42) die beiden Stellungen des Rastschiebers in Zusammenarbeit mit der Klemmfeder (1) bestimmen.

10. Leiter-Anschlussklemme nach Anspruch 8,
**dadurch gekennzeichnet, dass** der Kontaktbetätiger (40) ein Rasthebel ist, der über eine Raststelle (45) in die Federfreigabestellung geschwenkt werden kann.

## Claims

1. Conductor connecting terminal with the following characteristics:
a contact part (10) with a conductor insertion recess (12) and with a lateral opening (13) which cuts through the conductor insertion recess (12);
a clamping spring (1) which has three parts (2, 3, 4), namely a clamping part (2) with a passage opening (5), a tension part (3) and a mounting part (4) wherein the clamping part (2) is arranged in a displaceable manner in the lateral opening (13) and in a tension position offers for the clamping spring (1) the passage opening (5) in alignment with the conductor insertion recess (12) so that the conductor (20) can be inserted,
wherein side plate wall parts (14-17) are present on the conductor insertion recess (12) and on the lateral opening (13) of the contact part (10) and one of these wall parts, referred to as an adjacent wall part (14), is adjacent to the mounting part (4) of the clamping spring (1); and
wherein the tension part (3) in its release position pulls the clamping part (2) in the direction of the adjacent wall part {14) in order
to clamp an inserted conductor (20),
**characterised in that**
the contact part (10) is designed in the form of a pin-like or bushing-like contact element for a connector, the lateral opening (13) of the contact element penetrates the contact element (10) in the form of a channel and in the direction of movement of the clamping part (2) wherein the side plate wall parts (14-17) remain around the conductor insertion recess (12) and around the lateral opening (13) of the contact part, and
the lateral opening (13) forms a guide for the clamping part (2) of the clamping spring (1) until the position of readiness for conductor mounting is reached, in which the passage opening (5) is aligned with the conductor insertion opening (12),
wherein a conductor (21) pushed into the conductor insertion recess (12) and through the passage opening (5) can be pressed by the edge of the passage opening (5) against the wall of the contact part (10).

2. Conductor connecting terminal according to Claim 1,
**characterised in that** the channel-like lateral opening (13) has a cross-section in the form of an elongated hole and is inclined relative to the main longitudinal axis of the conductor connecting terminal, the lateral hole (13) and the adjacent wall part (14) assuming an angle of inclination of less than 90°.

3. Conductor connecting terminal according to Claim 1 20 or 2,
**characterised in that** the mounting part (4) is arched to match the rounded part of the contact element (10).

4. Conductor connecting terminal according to one of the Claims 1 to 3,
**characterised in that** the passage opening (5) of the clamping part (2) of the clamping spring (1) has an oval or D-shaped cross-section.

5. Conductor Connecting terminal according to one of the Claims 1 to 4,
**characterised in that** the mounting part (4) has a continuation (4a) reaching into the window opening (5).

6. Conductor connecting terminal according to one of the Claims 1 to 5,
**characterised in that** the axis of the conductor insertion recess (12) is offset relative to the axis of the contact part (10), the adjacent wall part (14) being designed to be thicker than the wall part (15) lying opposite to it.

7. Conductor connecting terminal according to one of the Claims 1 to 6,
**characterised in that** the clamping part (2) and the tension part (3) are connected to each other by means of a tension bow (8) and are at an angle in the region of 30° to 60° to each other and **in that** the mounting part (4) is arranged at an angle in the region of 85° to 60° to the clamping part (2).

8. Conductor connecting terminal according to one of the Claims 1 to 7,
**characterised in that** a contact actuator (40) is assigned to each clamping spring (1), said contact actuator (40) having two positions, a tension position for the clamping spring (1), in which a conductor (20) to be connected can be pushed through the passage opening (5) of the clamping part (2) and into the conductor insertion recess (12), and a spring release position, in which the clamping spring (1) clamps the inserted conductor (20) against the wall (14) of the conductor insertion recess (12), and **in that** latching means (42, 45) are provided in order to maintain the tension position of the clamping spring (1) for the ready position for conductor mounting.

9. Conductor connecting terminal according to Claim 8, **characterised in that** the contact actuator (40) is a movable latch with a deeper recess (41) and a smaller recess (42), said recesses (41, 42) determining the two positions of the movable latch in association with the clamping spring (1).

10. Conductor connecting terminal according to Claim 8, **characterised in that** the contact actuator (40) is a latching lever which can be pivoted through a latching position (45) into the spring release position.

## Revendications

1. Borne de raccordement pour conducteurs, présentant les particularités suivantes :
un élément de contact (10) avec un evidement d'insertion (12) de conducteur et un orifice transversal(13),qui coupe l'évidement d'insertion(12) de conducteur ;
un ressort de serrage (1) comportant trois branches (2, 3, 4), à savoir une branche de serrage (2) avec un orifice de passage (5), une branche de tension (3) et une branche d'appui (4), la branche de serrage (2) étant disposée de façon mobile dans l'orifice transversal (13), et assurant dans une position de tension du ressort de serrage (1) l'orientation de l'orifice de passage (5) vers l'évidement d'insertion (12) de conducteur, de sorte que le conducteur (20) puisse être inséré,
des faces latérales d'éléements de paroi (14 a 17) etant prevues au niveau de l'évidement d'insertion (12) de conducteur et de l'orifice transversal (13) de l'élément de contact (10), et l'un de ces éléments de paroi, désigné d'élément de paroi d'appui (14), etant adjacent a la branche d'appui (4) du ressort de serrage (1); et
la branche de tension (3) tirant dans sa position de liberation la branche de serrage (2) en direction de l'élément de paroi d'appui (14) pour bloquer un conducteur (20) inséré,
**caractérisée en ce que**
l'élément de contact (10) est realise sous la forme d'un élément de contact de type broche ou douille pour un connecteur,
**en ce que** l'orifice transversal (13) de l'élément de contact traverse l'élément de contact (10) en forme de canal et dans le sens du mouvement de la branche de serrage (2),
les faces latérales des éléments de paroi (14 a 17) restant positionnées autour de l'évidement d'insertion (12) de conducteur et autour de l'orifice transversal (13) de l'élément de contact, et
**en ce que** l'orifice transversal (13) constitue un guidage pour la branche de serrage (2) du ressort de serrage (1) jusqu'à ce que soit atteinte la position de disponibilité pour la réception de conducteur, dans laquelle l'orifice de passage (5) est aligné avec l'orifice d'insertion (12) de conducteur,
suite à quoi un conducteur (21) inséré dans l'evidement d'insertion (12) de conducteur, et passé à travers l'orifice de passage (5), peut etre pressé à partir du bord de l'orifice de passage (5) contre la paroi de l'élément de contact (10).

2. Borne de raccordement pour conducteurs selon la revendication 1,
**caracterisée en ce que** l'orifice transversal (13) de type canal possède une section transversale de type trou oblong, et s'étend obliquement par rapport à l'axe longitudinal principal de la borne de raccordement pour conducteurs, l'orifice transversal (13) et l'élément de paroi d'appui (14) occupant un angle d'inclinaison de moins de 90°.

3. Borne de raccordement pour conducteurs selon la revendication 1 ou 2,
**caracterisée en ce que** la branche d'appui (4) est cintrée en adaptation avec l'arrondi de l'élément de contact (10).

4. Borne de raccordement pour conducteurs selon l'une des revendications 1 à 3,
**caracterisee en ce que** l'orifice de passage (5) de la branche de serrage (2) du ressort de serrage (1) possède une section transversale ovale ou en forme de D.

5. Borne de raccordement pour conducteurs selon l'une des revendications 1 à 4,
**caracterisee en ce que** la branche d'appui (4) comporte un prolongement (4a) qui arrive jusqu'à l'orifice de passage (5).

6. Borne de raccordement pour conducteurs selon l'une des revendications 1 à 5,
**caracterisee en ce que** l'axe de l'evidement d'insertion (12) de conducteur est décalé par rapport à l'axe de l'élément de contact (10), l'élément de paroi d'appui (14) etant plus epais que l'élément de paroi (15) oppose.

7. Borne de raccordement pour conducteurs selon l'une des revendications 1 à 6,
**caracterisee en ce que** la branche de serrage (2) et la branche de tension (3) sont reliées entre elles par un arc de tension (8), et occupent un angle de l'ordre de 30° à 60° l'une par rapport à l'autre, et **en ce que** la branche de mise en appui (4) est disposée suivant un angle de 85° à 60° par rapport a la branche de serrage (2).

8. Borne de raccordement pour conducteurs selon l'une des revendications 1 à 7,
**caracterisée en ce que**, à chaque ressort de serrage (1), il est associe un actionneur de contact (40) pouvant occuper deux positions, à savoir une position de tension pour le ressort de serrage (1), dans laquelle un conducteur (20) à raccorder peut être inséré à travers l'orifice de passage (5) de la branche de serrage (2) dans l'évidement d'insertion (12) de conducteur, et une position de liberation, dans laquelle le ressort de serrage (1) bloque le conducteur (20) inséré contre la paroi (14) de l'évidement d'insertion (12) de conducteur, et **en ce qu'** il est prévu des moyens d'encliquetage (42; 45) afin de maintenir la position de tension du ressort de serrage (1) dans la position de disponibilité pour la réception de conducteur.

9. Borne de raccordement pour conducteurs selon la revendication 8,
**caracterisee en ce que** l'actionneur de contact (40) est un registre d'encliquetage comportant un évidement plus profond (41) et un évidement plus petit (42), ces évidements (41, 42) definissant conjointement avec le ressort de serrage (1) les deux positions du registre d'encliquetage.

10. Borne de raccordement pour conducteurs selon la revendication 8,
**caracterisée en ce que** l'actionneur de contact (40) est un levier d'encliquetage, qui peut être pivoté dans la position de libération de ressort par l'intermédiaire d'un emplacement d'encliquetage (45).
